# EUROPÄISCHE PATENTANMELDUNG

(11) **EP 3 156 186 A2**
(43) Veröffentlichungstag der Anmeldung: **19.04.2017**
(21) Anmeldenummer: 16193860.0
(22) Anmeldetag: 14.10.2016
(51) Int. Cl.: B25F 1/00

(54) **MULTIFUNKTIONSWERKZEUG FÜR EINE KOPFBEDECKUNG**

(30) Priorität: 16.10.2015 DE 102015013366
(71) Anmelder: Paripovic, Zeljko, 82131 Stockdorf (DE)
(72) Erfinder: Paripovic, Zeljko, 82131 Stockdorf (DE)
(74) Vertreter: Seifert, Ruth

(57) **Zusammenfassung**

Offenbart wird ein Multifunktionswerkzeug (1) mit mindestens einem Befestigungselement (2), wobei das Befestigungselement (2) dazu ausgelegt ist, das Multifunktionswerkzeug (1) an ein formstabiles Element (4) einer Kopfbedeckung (6) anzubinden.

## Beschreibung

Die vorliegende Erfindung betrifft ein Multifunktionswerkzeug gemäß dem Oberbergriff des Anspruchs 1 sowie eine Kopfbedeckung mit einem derartigen Multifunktionswerkzeug.

Bei einem Multifunktionswerkzeug handelt es sich im Allgemeinen um ein leicht zu transportierendes und platzsparendes Werkzeug, das in sich eine Vielzahl an unterschiedlichen Werkzeugen vereint.

Als Beispiel für ein Multifunktionswerkzeug ist aus dem Stand der Technik ein Taschenmesser bekannt, das mehrere Werkzeugelemente mit unterschiedlichen Funktionen aufweist.

Nachteilig bei einem Taschenmesser ist jedoch, dass es meist in einer Tasche eines Kleidungsstücks untergebracht ist, und somit für einen Anwender nicht immer erreichbar ist. Weiterhin kann es vorkommen, dass der Anwender bei einem Wechsel des Kleidungsstücks vergisst, das Taschenmesser ebenfalls zu wechseln. Dadurch kann es passieren, dass das Taschenmesser dem Anwender bei Bedarf nicht zur Verfügung steht. Weiterhin können nicht alle, insbesondere für einen Hausmeisterbedarf, gewünschten Werkzeugelemente in einem Taschenmesser integriert werden, da das Taschenmesser sonst zu groß und schwer werden würde.

Gerade bei Hausmeisterarbeiten, die eine Vielzahl unterschiedlicher Tätigkeiten umfassen, besteht jedoch seit langem der Wunsch, ein Multifunktionswerkzeug zu schaffen, das vielfältige und nützliche Werkzeugfunktionen bietet. Gleichzeitig sollte das Multifunktionswerkzeug leicht zu transportieren sein, einfach und schnell zu handhaben und zu verstauen sein, und dem Hausmeister bei Bedarf schnell zur Verfügung stehen.

Der vorliegenden Erfindung liegt daher die Aufgabe zugrunde, ein derartiges Multifunktionswerkzeug bereitzustellen.

Diese Aufgabe wird durch ein Multifunktionswerkzeug gemäß dem Anspruch 1 sowie durch eine Kopfbedeckung nach Anspruch 11 gelöst.

Im Folgenden wird ein Multifunktionswerkzeug mit mindestens einem Befestigungselement vorgestellt, wobei das Befestigungselement dazu ausgelegt ist, das Multifunktionswerkzeug an einem formstabilen Element einer Kopfbedeckung zu befestigen. Durch das mindestens eine Befestigungselement lässt sich das Multifunktionswerkzeug in einfacher Weise an der Kopfbedeckung verstauen und steht dem Anwender bei Bedarf sofort zur Verfügung. Dieses bietet den Vorteil, dass ein Anwender, insbesondere ein Handwerker oder Hausmeister, beispielsweise bei einer kurzen Inspektion, nicht erst einen schweren Werkzeugkoffer mitnehmen muss, sondern ein sofort einsatzbereites Multifunktionswerkzeug vor Ort zur Verfügung hat. Weiterhin kann ein Multifunktionswerkzeug bereitgestellt werden, das einfach zu handhaben und zu transportieren ist. Zudem steht dem Anwender mit dem vorgestellten Multifunktionswerkzeug ein vielfältig einsatzbares Werkzeug zur Verfügung, das im Gegensatz zu dem aus dem Stand der Technik bekannten Taschenmesser, weitere Werkzeugelemente mit weiteren Funktionen aufweisen kann.

Die Kopfbedeckung kann beliebig ausgebildet sein, solange sie ein formstabiles Element zum Anbinden des vorgestellten Multifunktionswerkzeugs aufweist. So kann es sich bei der Kopfbedeckung beispielsweise um eine Schirmmütze und/oder um einen Hut mit einer Hutkrempe und/oder um einen Helm handeln. Das formstabile Element der Kopfbedeckung selbst kann beispielsweise als ein fester Schirm und/oder als Hutkrempe ausgebildet sein. Weiterhin kann das Multifunktionswerkzeug an einer Unterseite und/oder an einer Oberseite des formstabilen Elements angebunden werden.

Gemäß einem weiteren bevorzugten Ausführungsbeispiel ist das Multifunktionswerkzeug lösbar an dem formstabilen Element der Kopfbedeckung angebunden. Dadurch steht es dem Anwender bei Bedarf sofort zur Verfügung. Dazu können jegliche bekannte Anbindungsmöglichkeiten verwendet werden, die eine lösbare Anbindung des Multifunktionswerkzeugs an das formstabile Element ermöglichen.

In einem weiteren bevorzugten Ausführungsbeispiel ist das Befestigungsmittel als zumindest eine Klammer und/oder zumindest ein Druckknopf und/oder zumindest ein Magnet und/oder zumindest ein Clip und/oder zumindest ein Klettverschluss und/oder zumindest ein Bajonettverschluss ausgebildet. Dadurch ist das Werkzeug in einfacher Weise an das formstabile Element der Kopfbedeckung montierbar bzw. bei Bedarf demontierbar. Dabei kann das Befestigungsmittel integral mit dem Multifunktionswerkzeug ausgebildet sein oder mittels Formschluss und/oder Kraftschluss und/oder Stoffschluss an dem Multifunktionswerkzeug angebunden sein.

Gemäß einem weiteren bevorzugten Ausführungsbeispiel ist das Multifunktionswerkzeug im Wesentlichen flächig, insbesondere schirmmützenschirmartig und/oder hutkrempenartig und/oder ringabschnittsförmig, ausgebildet. Das Multifunktionswerkzeug weist dabei vorzugsweise im Wesentlichen die gleiche Form wie das formstabile Element auf, wodurch es in einfacher Weise auf und/oder unter dem formstabilen Element verstaut werden kann. Weiterhin kann eine funktionsgerechte Größe des Multifunktionswerkzeugs zur Verfügung gestellt werden, die groß genug ausgebildet ist, mindestens zwei Werkzeugelemente bereitzustellen. Ein weiterer Vorteil der flächigen Ausbildung des Multifunktionswerkzeugs ist, dass es leicht ist und gut in der Hand liegt und somit einfach und gut zu handhaben ist. Des Weiteren sind die Funktionen des Multifunktionswerkzeugs in einfacher Weise ausführbar, da das Multifunktionswerkzeug eine besonders gute Kraftübertragung auf die Werkzeugelemente ermöglicht, die weiter unten ausführlich beschrieben sind.

In einem weiteren bevorzugten Ausführungsbeispiel weist das Multifunktionswerkzeug auf der Fläche, insbesondere auf der Schirmmützenschirmfläche und/oder auf der Hutkrempenfläche und/oder auf der Ringabschnittsfläche, mindestens eine Aussparung auf. Dabei ist es bevorzugt, wenn die mindestens eine Aussparung als ein Werkzeugelement, insbesondere als Schraubenschlüssel und/oder Steckschlüssel und/oder Ringschlüssel und/oder Lupenelement und/oder Winkelmesselement, ausgebildet ist. Somit können mit dem vorgestellten Multifunktionswerkzeug Werkzeugelemente bereitgestellt werden, die ein übliches Taschenmesser normalerweise nicht aufweist.

Gemäß einem weiteren bevorzugten Ausführungsbeispiel weist das Multifunktionswerkzeug mindestens eine im Wesentlichen gerade Randseite zur Ausbildung zumindest eines Werkzeugelements, insbesondere zumindest eines Messers und/oder zumindest einer Säge und/oder zumindest einer Feile und/oder zumindest eines Maßinstruments, beispielsweise eines Lineals, und/oder zumindest eines Fugenkratzers, auf. Dabei kann es sich bei dem Messer um ein Universalmesser und/oder Präzisionsmesser und/oder Folienschneidemesser und/oder Dämmstoffmesser und/oder Kabelmesser, etc. handeln, wobei das Kabelmesser vorzugsweise mit einer Isolierung versehen ist. Dazu kann ein Bereich des Multifunktionswerkzeugs, an dem das Kabelmesser angeordnet ist, beispielsweise Holz und/oder Plastik und/oder Kunststoff aufweisen. Die Feile kann fein und/oder grob ausgebildet sein. Das Maßinstrument kann unterschiedliche Einheiten, beispielsweise Längeneinheiten, aufweisen.

Gemäß einem weiteren bevorzugten Ausführungsbeispiel weist das Multifunktionswerkzeug an mindestens einer Randseite ein Werkzeugelement auf, das u.a. als Schraubenzieher und/oder Verstellschlüssel und/oder als Flaschenöffner und/oder als Dosenöffner und/oder als Schraubenschlüssel ausgebildet sein kann. Dabei kann die Randseite gerade und/oder bogenförmig ausgebildet sein. Vorzugsweise ist in diesem Fall das Werkzeugelement, wie beispielsweise der Schraubenzieher und/oder der Flaschenöffner und/oder der Dosenöffner und/oder der Verstell- und/oder Schraubenschlüssel, auf der bogenförmigen Randseite angeordnet. Dadurch kann das Multifunktionswerkzeug bei einer Anwendung gut in der Hand des Anwenders liegen und eine besonders gute Kraftübertragung auf diese Werkzeugelemente bereitgestellt werden. Gleichzeitig kann die Randseite derart angepasst sein, dass sie bei Kopfbedeckungen, wie beispielweise Schirmmützen, nicht über den Schirmrand hinaussteht, um Verletzungen zu vermeiden.

Weiterhin kann es sich bei dem Schraubenzieher um alle, aus dem Stand der Technik bekannten, Schraubenzieher handeln, beispielsweise um einen Schraubenzieher mit einem Schlitz-, Kreuzschlitz, Imbus-, Phillips-, Pozidriv-, Sechskant-, Vierkant-, TORX^{®}, TORX PLUS^{®}, Torq-Set^{®}, und/oder Tri-Wing^{®}- Schraubprofil. Im Gegensatz zum Taschenmesser lassen sich durch das vorgestellte Multifunktionswerkzeug eine Reihe körperförmiger Schraubenzieher integrieren. Würden diese Werkzeugelemente in dem Taschenmesser integriert werden, würde das Taschenmesser sehr groß ausfallen, das nicht mehr einfach und leicht in eine Tasche steckbar ist. Somit ist von Vorteil, dass dem Anwender mit dem vorgestellten Multifunktionswerkzeug ein einfach verstaubares Werkzeug mit, im Vergleich zum Taschenmesser, zusätzlichen Funktionen zur Verfügung gestellt werden kann.

Weiterhin kann vorgesehen sein, dass das Multifunktionswerkzeug mindestens einen Bithalter aufweist, in dem Bits verschiedener Ausgestaltung einsetzbar sind.

Natürlich ist es alternativ oder zusätzlich auch möglich, zumindest ein Messer und/oder zumindest eine Säge und/oder zumindest eine Feile an der bogenförmigen Randseite auszubilden, beispielsweise wenn ein gebogenes Messer in dem Multifunktionswerkzeug benötigt wird.

Das Multifunktionselement kann einstückig ausgebildet sein. Dadurch kann das Multifunktionselement in einfacher Weise und günstig hergestellt werden. Gleichzeitig kann das Multifunktionswerkzeug dadurch auch einfach zu handhaben sein.

Gemäß einem weiteren bevorzugten Ausführungsbeispiel kann das Multifunktionswerkzeug mehrteilig ausgebildet sein, wobei die einzelnen Elemente lösbar miteinander verbunden sind. Dadurch können zum einen einzelne Werkzeugelemente je nach Bedarf in einfacher Weise ausgetauscht und/oder das Multifunktionswerkzeug je nach Anwenderbedarf erweitert werden. Zum anderen können Teile auch separat verwendet werden, um im Bedarfsfall auch mehr Werkzeuge gleichzeitig einsetzen zu können. Dies ist beispielsweise beim Festlegen von Schraube-Mutter-Systemen vorteilhaft.

Das Multifunktionswerkzeug kann starr ausgebildet sein, wodurch ein sehr stabiles und robustes Multifunktionswerkzeug bereitgestellt werden kann, das eine sehr gute Kraftübertragung auf die Werkzeugelemente ermöglicht.

In einem weiteren bevorzugten Ausführungsbeispiel kann das Multifunktionswerkzeug mindestens ein Gelenk aufweisen, an dem zumindest ein Werkzeugelement abklappbar ist. Dadurch lassen sich weitere Werkzeugelemente mit weiteren Funktionen, beispielsweise eine Schere, in das Multifunktionswerkzeug integrieren.

Gemäß einem weiteren bevorzugten Ausführungsbeispiel ist das Multifunktionswerkzeug aus Plastik und/oder Metall, insbesondere aus Blech oder Stahl, und/oder aus Kunststoff und/oder aus Holz ausgebildet. Somit kann ein Multifunktionswerkzeug bereitgestellt werden, dass den jeweiligen Anwendungsbedürfnissen und Erfordernissen entspricht, und das gleichzeitig robust und besonders belastbar ist. Wie bereits weiter oben beschrieben, ist es von Vorteil, wenn das Multifunktionswerkzeug, beispielsweise bei Integration eines Kabelmessers, eine Isolierung aufweist, das heißt, zumindest teilweise eine Plastik und/oder einen Kunststoff aufweist.

Weiterhin ist es möglich, das Multifunktionswerkzeug zumindest teilweise transparent auszubilden. Dadurch lassen sich weitere Werkzeugelemente beispielsweise mit weiteren Funktionen integrieren, wie zum Beispiel eine Winkelmessfunktion oder eine Lupe.

Zusätzlich oder alternativ kann das Multifunktionswerkzeug weitere Werkzeugelemente mit weiteren Funktionen aufweisen, insbesondere solche, die für den Hausmeister oder Handwerksbetrieb wichtig sind. So kann das Multifunktionswerkzeug beispielsweise ein weiteres Werkzeugelement aufweisen, das dazu ausgelegt ist, Nägel, beispielsweise aus einer Wand, herauszuziehen. Dieses Element kann auf der geraden und/oder auf der bogenförmigen Randseite des Multifunktionswerkzeugs angeordnet sein.

Es ist selbstverständlich, dass die Werkzeugelemente in beliebiger Anzahl und/oder in beliebiger Reihenfolge und/oder an beliebigen Positionen an dem Multifunktionswerkzeug angeordnet sein können.

Des Weiteren können Werkzeugelemente, wie beispielsweise die Feile, auf einer Oberseite und/oder auf einer Unterseite des Multifunktionswerkzeugs angeordnet sein.

Weiterhin kann, wie ein weiteres bevorzugtes Ausführungsbeispiel zeigt, das Multifunktionswerkzeug mit einem Schutz versehen sein, um Verletzungen an scharfkantigen Elementen vorzubeugen.

Wie ein weiteres bevorzugtes Ausführungsbeispiel zeigt, ist das Gewicht des Multifunktionswerkzeugs vorzugsweise gering, beispielsweise in etwa 100 Gramm. Dadurch kann ein Multifunktionswerkzeug zur Verfügung gestellt werden, dass an einer Kopfbedeckung anbringbar ist und nicht abfällt.

Ein weiterer Aspekt der Erfindung betrifft eine Kopfbedeckung mit einem Multifunktionswerkzeug mit einem der vorherigen Merkmale. Dabei weist die Kopfbedeckung vorzugsweise mindestens ein formstabiles Element zum Anbinden des Multifunktionswerkzeugs auf. Das formstabile Element kann verschiedene Abmessungen aufweisen, in sich gerade oder leicht gekrümmt ausgebildet sein. Weiterhin kann das formstabile Element ein zum Multifunktionswerkzeug komplementäres Befestigungselement, wie beispielsweise einen Gegendruckknopf und/oder einen Gegenmagneten, etc. aufweisen. Als Kopfbedeckung seien beispielsweise eine Schirmmütze, ein Bauhelm, oder ein breitkrempiger Hut genannt.

Weitere Vorteile und vorteilhafte Ausführungsformen sind in der Beschreibung, den Ansprüchen und den Zeichnungen definiert. Dabei sind insbesondere die in der Beschreibung und in den Zeichnungen angegebenen Kombinationen der Merkmale rein exemplarisch, so dass die Merkmale auch einzeln oder anders kombiniert vorliegen können.

Im Folgenden soll die Erfindung anhand von in den Zeichnungen dargestellten Ausführungsbeispielen näher beschrieben werden. Dabei sind die Ausführungsbeispiele und die in den Ausführungsbeispielen gezeigte Kombination rein exemplarisch und soll nicht den Schutzbereich der Erfindung festlegen. Dieser wird allein durch die anhängigen Ansprüche definiert.

Es zeigen:
Fig. 1: eine schematische Draufsicht auf ein erstes Ausführungsbeispiel eines erfindungsgemäßen Multifunktionswerkzeugs;
Fig. 2: eine schematische Draufsicht auf ein zweites Ausführungsbeispiel des erfindungsgemäßen Multifunktionswerkzeugs;
Fig. 3: eine schematische Seitenansicht einer Kopfbedeckung mit einem erfindungsgemäßen Multifunktionswerkzeug.

Im Folgenden werden gleiche bzw. funktionell gleich wirkende Elemente mit denselben Bezugszeichen gekennzeichnet.

Die Fig. 1 und 2 zeigen jeweils eine Draufsicht auf zwei Ausführungsbeispiele eines erfindungsgemäßen Multifunktionswerkzeugs 1. Dabei weist das in den Fig. 1 und 2 gezeigte Multifunktionswerkzeug 1 jeweils mindestens ein Befestigungselement 2 auf, das dazu ausgelegt ist, das Multifunktionswerkzeug 1 an ein formstabiles Element 4 einer Kopfbedeckung 6, beispielsweise einen Schirm einer Schirmmütze, wie in Fig. 1 dargestellt, oder eine Hutkrempe eines Hutes, wie in Fig. 2 gezeigt, zu befestigen. Bei dem formstabilen Element 4 kann es sich, wie in Fig. 1 gezeigt, um den festen Schirm der Schirmmütze handeln, oder, wie in Fig. 2 dargestellt, um die Hutkrempe des Hutes. Fig. 3 zeigt eine schematische Seitenansicht einer Kopfbedeckung 6, insbesondere einer Schirmmütze, mit dem Multifunktionswerkzeug 1, das an den Schirm der Schirmmütze mittels eines als Klammer ausgebildeten Befestigungselements 2 angebunden ist.

Durch das Befestigungselement 2 lässt sich das Multifunktionswerkzeug 1 in einfacher Weise an der Kopfbedeckung 6 befestigen und steht einem Anwender, insbesondere einem Hausmeister oder Handwerker, bei Bedarf sofort zur Verfügung. Dabei ist das Multifunktionswerkzeug 1 einfach zu handhaben und zu transportieren, so dass dem Anwender mit dem vorgestellten Multifunktionswerkzeug 1 ein günstiges vielfältig einsatzbares Werkzeug bereitgestellt werden kann.

Das Multifunktionswerkzeug 1 ist lösbar an dem formstabilen Element 4 der Kopfbedeckung 6 angebunden, wobei es, wie in den Fig. 1 bis 3 dargestellt, an einer Oberseite 8 des formstabilen Elements 4 aufliegen kann. Dazu kann das Befestigungselement 2 klammerartig ausgebildet sein und sich um den Rand 18 des Schirmmützenschirms oder der Hutkrempe herum auf die Unterseite 10 des formstabilen Elements 4 erstrecken und derart anliegen, wie in Fig. 3 schematisch dargestellt.

Es ist jedoch auch möglich, das Multifunktionswerkzeug 1 an einer Unterseite 10 des formstabilen Elements 4 zu verstauen. Um das Multifunktionswerkzeug 1 einfach und schnell an der Kopfbedeckung 6 zu befestigen, kann das Befestigungselement 2 auch als zumindest ein Druckknopf und/oder als zumindest ein Magnet und/oder als zumindest ein Clip und/oder zumindest klettverschlussartig ausgebildet sein. Dabei kann das Befestigungselement 2 integral mit dem Multifunktionswerkzeug 1 ausgebildet sein. Allgemein kann das Befestigungselement 2 mittels Formschluss und/oder Kraftschluss und/oder Stoffschluss an dem Multifunktionswerkzeug 1 angebunden sein.

Das vorgestellte Multifunktionswerkzeug 1 ist im Wesentlichen flächig mit einer Fläche 12 ausgebildet, wobei es, wie in Fig. 1 gezeigt, schirmmützenschirmartig ausgebildet sein kann, oder, wie in Fig. 2 dargestellt, hutkrempenartig. Des Weiteren kann das Multifunktionswerkzeug 1, wie insbesondere in Fig. 1 gezeigt, zumindest eine Auskragung 14 aufweisen, in der ein Werkzeugelement 16 integrierbar ist, die zusätzlich als Befestigungselement 2 ausgebildet ist. Alternativ oder zusätzlich kann das Befestigungselement 2 auch bündig mit dem Rand 18 des Multifunktionswerkzeugs 1 abschließen.

Wie in den Fig. 1 und 2 weiterhin gezeigt, weist das Multifunktionswerkzeug 1 auf der Fläche 12 Aussparungen 20 auf, die jeweils als ein Werkzeugelement 16 ausgebildet sind. Dabei kann die Aussparung 20 als Schraubenschlüssel 22 ausgebildet, wobei der Schraubenschlüssel unterschiedliche Größen 22-1; 22-2 aufweisen kann. Weiterhin kann die Aussparung 20 ist als Winkelmesselement 24 oder als Lupenelement 26 ausgebildet sein.

Das Multifunktionswerkzeug 1 weist, wie weiterhin in den Fig. 1 und 2 dargestellt, eine im Wesentlichen gerade Randseite 28 zur Ausbildung zumindest eines weiteren Werkzeugelements 16 auf. Dabei kann die gerade Randseite 28 beispielsweise als Messer 30, als Säge 32, als Feile 34, als Lineal 36 und/oder als ein Fugenkratzer 38 ausgebildet sein. Die Feile 34 kann, wie insbesondere in Fig. 1 gezeigt, fein 34-1 und/oder grob 34-2 ausgebildet sein. Weiterhin kann das Lineal 36 unterschiedliche Längeneinheiten wie cm 36-1, oder Inch 36-2 aufweisen.

Wie in den Fig. 1 und 2 weiterhin dargestellt, kann das Multifunktionswerkzeug 1 zumindest eine Randseite 40 aufweisen, die bogenförmig ausgebildet ist. Dabei kann die bogenförmige Randseite 40 weitere Werkzeugelemente 16, wie einen Schraubenzieher 42, einen Flaschenöffner 44, einen Dosenöffner 46 und einen Schraubenschlüssel 48 aufweisen. Bei dem Schraubenzieher 42 kann es sich, wie insbesondere in Fig. 1 dargestellt, um einen Schraubenzieher 42 mit einem Phillips-42-1, TORX^{®} 42-2, Kreuzschlitz 42-3 oder Imbus-Schraubprofil 42-4 handeln. Alternativ oder zusätzlich kann auch ein Bithalter vorgesehen sein, der eine Vielzahl unterschiedlicher Bits aufnehmen kann. Im Gegensatz zum Taschenmesser lassen sich durch das vorgestellte Multifunktionswerkzeug 1 eine Reihe körperförmiger Schraubenzieher 42 integrieren, so dass dem Anwender, im Vergleich zu dem Taschenmesser, zusätzliche Werkzeugelemente 16 mit weiteren Funktionen zur Verfügung gestellt werden können.

Auch wenn die Figuren eine bevorzugte Anordnung und Auswahl der Werkzeuge zeigen, ist selbstverständlich, dass die Werkzeugelemente 16 in beliebiger Anzahl und/oder in beliebiger Reihenfolge und/oder an beliebigen Positionen an dem Multifunktionswerkzeug 1 angeordnet sein können. So können für verschiedene Handwerker unterschiedliche Multifunktionswerkzeuge 1 zusammengestellt werden. Durch austauschbare Elemente, beispielsweise angebunden durch Bajonettverschlüsse, kann auch die Auswahl der Werkzeuge vom Benutzer selbst in Abhängigkeit des zu erwartenden Einsatzgebiets angepasst werden.

Zusammenfassend kann mit dem vorgestellten Multifunktionswerkzeug ein Werkzeug bereitgestellt werden, dass einem Anwender, insbesondere einem Hausmeister oder Handwerker, vielfältige Werkzeugfunktionen bietet, wobei das Multifunktionswerkzeug einfach und schnell zu verstauen ist und bei Bedarf dem Anwender sofort zur Verfügung steht. Dazu weist das Multifunktionswerkzeug mindestens ein Befestigungselement auf, das dazu ausgelegt ist, das Multifunktionswerkzeug an einem formstabilen Element einer Kopfbedeckung zu befestigen. Des Weiteren kann mit dem vorgestellten Multifunktionswerkzeug ein Werkzeug bereitsgestellt werden, dass trotz vieler möglicher Werkzeugelemente ein geringes Gewicht aufweist.

### Bezugszeichenliste

- 1: Multifunktionswerkzeug
- 2: Befestigungselement
- 4: formstabiles Element
- 6: Kopfbedeckung
- 8: Oberseite
- 10: Unterseite
- 12: Fläche
- 14: Auskragung
- 16: Werkzeugelement
- 18: Rand
- 20: Aussparung
- 22: Schraubenschlüssel
- 24: Winkelmesselement
- 26: Lupenelement
- 28: gerade Randseite
- 30: Messer
- 32: Säge
- 34: Feile
- 36: Lineal
- 38: Fugenkratzer
- 40: bogenförmige Randseite
- 42: Schraubenzieher
- 44: Flaschenöffner
- 46: Dosenöffner
- 48: Schraubenschlüssel

## Patentansprüche

1. Multifunktionswerkzeug (1) mit mindestens einem Befestigungselement (2), wobei das Befestigungselement (2) dazu ausgelegt ist, das Multifunktionswerkzeug (1) an ein formstabiles Element (4) einer Kopfbedeckung (6) anzubinden.

2. Multifunktionswerkzeug (1) nach Anspruch 1, wobei das Multifunktionswerkzeug (1) lösbar an dem formstabilen Element (4) der Kopfbedeckung (6) angebunden ist.

3. Multifunktionswerkzeug (1) nach einem der Ansprüche 1 oder 2, wobei das Befestigungsmittel (2) als zumindest eine Klammer und/oder zumindest ein Druckknopf und/oder zumindest ein Magnet und/oder zumindest ein Clip und/oder zumindest ein Klettverschluss ausgebildet ist.

4. Multifunktionswerkzeug (1) nach einem der vorherigen Ansprüche, wobei das Multifunktionswerkzeug (1) im Wesentlichen flächig, insbesondere schirmmützenschirmartig und/oder hutkrempenartig und/oder ringabschnittsförmig, ausgebildet ist.

5. Multifunktionswerkzeug (1) nach Anspruch 4, wobei das Multifunktionswerkzeug (1) auf der Fläche (12), insbesondere auf der Schirmmützenschirmfläche oder auf der Hutkrempenfläche oder auf der Ringabschnittsfläche, mindestens eine Aussparung (20) aufweist, die als ein Werkzeugelement (16), insbesondere als ein Schraubenschlüssel (22) und/oder Winkelmesselement (24) und/oder Lupenelement (26), ausgebildet ist.

6. Multifunktionswerkzeug (1) nach einem der vorherigen Ansprüche, wobei das Multifunktionswerkzeug (1) mindestens eine im Wesentlichen gerade Randseite (28) zur Ausbildung zumindest eines Werkzeugelements (16), insbesondere eines Messers (30) und/oder einer Säge (32) und/oder einer Feile (34) und/oder eines Maßinstruments, beispielsweise eines Lineals (36), aufweist.

7. Multifunktionswerkzeug (1) nach einem der vorherigen Ansprüche, wobei das Multifunktionswerkzeug (1) an mindestens einer Randseite (40) ein Werkzeugelement (16) aufweist, das als Schraubenzieher (42) und/oder als Flaschenöffner (44) und/oder als Dosenöffner (46) und/oder als Schraubenschlüssel (48) ausgebildet ist.

8. Multifunktionswerkzeug (1) nach einem der vorherigen Ansprüche, wobei das Multifunktionswerkzeug (1) mehrteilig ausgebildet ist, und wobei die einzelnen Elemente lösbar miteinander verbunden sind.

9. Multifunktionswerkzeug (1) nach einem der vorherigen Ansprüche, wobei das Multifunktionswerkzeug (1) mindestens ein Gelenk aufweist, an dem zumindest ein Werkzeugelement abklappbar ist.

10. Multifunktionswerkzeug (1) nach einem der vorherigen Ansprüche, wobei das Multifunktionswerkzeug (1) aus Plastik, Metall, insbesondere aus Blech oder Stahl, aus Kunststoff und/oder aus Holz ausgebildet ist.

11. Kopfbedeckung (6) mit einem Multifunktionswerkzeug (1) nach einem der vorherigen Ansprüche.
